# EUROPÄISCHE PATENTSCHRIFT

(11) **EP 1 698 019 B1**
(45) Veröffentlichungstag und Bekanntmachung des Hinweises auf die Patenterteilung: **29.07.2015**
(21) Anmeldenummer: 04820446.5
(22) Anmeldetag: 05.11.2004
(51) Int. Cl.: H01Q 1/12

(54) **FAHRZEUGSCHEIBENANTENNE**
VEHICLE WINDSHIELD-INTEGRATED ANTENNA
ANTENNE A DISQUE POUR VEHICULE

(30) Priorität: 17.12.2003 DE 10359223
(43) Veröffentlichungstag der Anmeldung: 06.09.2006
(73) Patentinhaber: Blaupunkt Antenna Systems GmbH & Co. KG, 31137 Hildesheim (DE)
(72) Erfinder: KUEHNE, Rainer, 31139 Hildesheim (DE)
(74) Vertreter: Flach, Dieter Rolf Paul
(86) Internationale Anmeldenummer: PCT/EP2004/052836
(87) Internationale Veröffentlichungsnummer: WO 2005/060044

(56) Entgegenhaltungen:
- EP-A- 0 560 677
- EP-A2- 0 411 963
- DE-A- 3 910 031
- US-A- 4 954 797
- US-B1- 6 239 758

## Beschreibung

Die Erfindung geht aus von einer Fahrzeugscheibenantenne mit einem Heizfeld, welches sowohl für den UKW-Empfang als auch für den LMK-Empfang vorgesehen ist.

### Stand der Technik

Bei Fahrzeugantennen wird oft das Heizfeld der Scheibe als Antennenstruktur benutzt. Bei der US 6,498, 588 B 1 bzw. der WO99/66587 ist das Heizfeld für UKW-und TVEmpfang vorgesehen. Für LMK-Empfang ist zusätzlich eine Leiterschleife am oberen Rand der Scheibe, die nicht mit dem Heizfeld verbunden ist, vorgesehen.

Ein wesentlicher Nachteil einer derartigen Anordnung ist die Notwendigkeit einer Fläche, z. B. im oberen Bereich der Fensterscheibe, die aufgrund fehlender Heizleiter nicht beheizt und damit nicht abgetaut werden kann. Gerade bei PKW mit kleinen Scheiben ist der sich ergebende beheizbare Bereich unzulässig klein.

Die Heizleiter verlaufen im wesentlichen waagerecht und im wesentlichen parallel zu den metallischen Begrenzungen der Scheibe. Die vom Heizstrom auf die als Antenne dienenden Heizleiter übertragenen Bordnetzstörungen müssen bekanntermassen durch Baugruppen mit hochfrequenztechnisch hochohmigen Verhalten unterdrückt werden, wenn der Antennenanschlusspunkt galvanisch mit dem Heizfeld verbunden ist. Für den UKW/TV-Empfang sind dies z. B. Stabkerndrosseln, die in den Heizstrom zuführenden Leitungsteilen integriert werden und sich in der Regel in der Nähe der Heizstromanschlüsse des Heizfeldes befinden.

Für den LMK-Empfang ist dies eine stromkompensierte Ringkerndrossel (AM-Sperrkreis), die ebenfalls in der Heizstromzuführung angeordnet ist. Dieser AM-Sperrkreis ist eine sehr kostenintensive Baugruppe, deren Eigengewicht, ca. 200 g, zu hohen mechanischen Belastungen sowohl der Leiterplatte als auch der Verschraubungspunkte führt und damit im Rahmen der Qualitätssicherung als äusserst kritisch zu bewerten ist. Die bei normalen Fahrbedingungen auftretenden Vibrationen führen dazu, dass Lötstellen stark beansprucht werden. Bei Kompaktfahrzeugen ist dieser AM-Sperrkreis oftmals in der hinteren Heckklappe angebracht, so dass beim Zuschlagen der Klappe Beschleunigungen von ca. 50 g auftreten können und das gesamte Bauteil von den Verschraubpunkten abreißt.

Bei anderen Fahrzeugantennen-Empfangsanordnungen wird der Empfang von LMK-und diversitären UKW-Signalen mit Leitungsstrukturen in einer oder mehreren sich meist in unmittelbarer Nähe befindlichen aber räumlich getrennten Fensterscheiben realisiert. Ein wesentlicher Nachteil einer derartigen Anordnung ist die Notwendigkeit mindestens zwei, meist feststehenden Fensterscheiben, wodurch sich einer erhöhter Aufwand bei der Fertigung der Scheiben, bei der elektronischen Auslegung angeschlossener, meist aktiver Schaltungskomponenten und bei der Montage entsprechender Schaltungsträger ergibt.

Es sind auch Antennenanordnungen bekannt, die Antennen für den LMK-und UKWEmpfang aus dem galvanisch kontaktierten Heizfeld bilden. Auch hier sind bordnetzentkoppelnde Filterelemente für Antennenanschlusspunkt und Heizleiter notwendig (EP 0269723 B1, EP 0382895 B1).

Aus der US 6 239 758 B1 ist ebenfalls eine Scheibenantenne innerhalb eines Heizleiterfeldes als bekannt zu entnehmen. Zwischen einer linken und einer rechten Sammelschiene verlaufen parallel zueinander eine Vielzahl von Heizleitern, wobei im Heizleiterfeld im Längsabstand der einzelnen Heizleiter zwei Antennenleiter angeordnet sind, die mit den Heizleitern galvanisch verbunden sind. Am jeweils oberen Ende der Sammelschienen verlaufen ebenfalls zwei Heizleiter, die in einem größeren Abstand zu den darunter befindlichen Heizleitern angeordnet sind, wodurch ein großes Aufnahmefeld gebildet ist, in welchem mehrere parallel zueinander verlaufende Auskoppelleiter angeordnet sind. Hierüber kann ein Radiosignal für den AM-Empfang ausgekoppelt werden.

Die Signale für den FM-Empfang werden von einer Sammelschiene getrennt ausgekoppelt und einem entsprechenden Verstärker zugeführt.

Die aus der EP 0 560 677 B1 bekannte Scheibenantennenanordnung beschreibt ebenfalls, dass das AM-Radiosignal und das FM-Radiosignal getrennt ausgekoppelt werden, wobei das Heizleiterfeld so aufgebaut ist, dass die einzelnen Heizleiter in Parallellage zueinander einen jeweils vergleichsweise großen Abstand aufweisen, so dass in Mittellage dazu jeweils ein mit dem Heizleiterfeld galvanisch nicht verbundener Antennenleiter angeordnet werden kann. Einer dieser Antennenleiter dient dabei zur Auskopplung des AM-Signals, wohingegen die anderen mehreren Antennenleiter miteinander galvanisch gekoppelt werden und zur Auskopplung des FM-Radiosignals dienen.

Schließlich ist eine entsprechende gattungsbildende Scheibenantenne aus der EP 0 639 868 A1 als bekannt zu entnehmen. Hier ist ein separates Heizleiterfeld vorgesehen, oberhalb dessen die Scheibe einen größeren Freiraum aufweist, in welchem keine Heizleiter angeordnet sind. Dort sind mehrere Antennendrähte überwiegend in Parallellage zueinander vorgesehen, gerade verlaufend oder als Schleife, um hier ein AM- und FM-Radiosignal gemeinsam auszukoppeln.

Für die kapazitive Kopplung mit dem Heizleiterfeld ist zum einen ein Koppeldraht vorgesehen, der parallel zu einem zuoberst angeordneten Heizleiter des Heizleiterfeldes verläuft und damit mittig galvanisch gekoppelt ist. Aufgrund dessen fließt kein Heizstrom durch diesen Auskoppeldraht.

Parallel dazu ist ein weiterer Antennen-Koppeldraht vorgesehen, der mittig mit weiteren Antennendrähten verbunden ist, die zu einem Auskoppelglied führen.

Insbesondere bei einer derartigen Anordnung ähnlich wie bei der zuvor erwähnten US 6 239 758 B1 ist nicht sichergestellt, dass eine vollständige Beheizung der gesamten Scheibe in dem nicht durch den Schwarzdruck bedeckten Bereich des Heizleiterfeldes erzielbar ist, da entsprechend groß dimensionierte Ausnahmebereiche vorgesehen sein müssen, in denen Auskoppeleinrichtungen und insbesondere Auskoppeldrähte angeordnet werden (was im übrigen auch für die EP 0 560 677 B1 gilt, da hier anstelle eines jeweils zweiten Heizdrahtes im Heizleiterfeld ein Antennendraht verwendet wird, der nicht der Beheizung dient, sondern lediglich der Auskopplung entweder eines AM- oder eines FM-Radiosignals).

Aufgabe der vorliegenden Erfindung ist es von daher ausgehend von der gattungsbildenden EP 0 639 868 A1 eine verbesserte Scheibenantenne unter Verwendung eines Heizleiterfeldes zu schaffen. Dabei soll wie im gattungsbildenden Stand der Technik zumindest das UKW- wie aber auch das LMK-Radiosignal über ein gemeinsames Auskoppelglied kapazitiv ausgekoppelt werden.

Die Aufgabe wird erfindungsgemäß entsprechend den in Anspruch 1 angegebenen Merkmalen gelöst. Vorteilhafte Ausgestaltungen der Erfindung sind in den Unteransprüchen angegeben.

### Vorteile der Erfindung

Mit den Maßnahmen gemäß Anspruch 1, d. h. mit einem Heizleiterfeld, welches sowohl für den UKW-und gegebenenfalls TV-Empfang als auch für den LMK-Empfang mit einer einzigen Scheibe vorgesehen ist, wobei mindestens ein Auskoppelelement für zumindest den LMK-Empfang vorgesehen ist, welches hochfrequenzmäßig jedoch nicht galvanisch an das Heizfeld angeschlossen ist und wobei das Auskoppelelement im Heizleiterfeld, insbesondere zwischen zwei benachbarten Heizleitern angeordnet ist, ist der Empfang von LMK-und insbesondere diversitären UKW/TV-Signalen mit einer einzigen Fensterscheibe möglich, ohne dass auf eine vollständige Beheizung der gesamten Scheibe gerade im nicht durch den Schwarzdruck bedeckten Bereich verzichtet werden muss, das heißt vor allem auf eine vollständige Beheizung der gesamten Scheibe in jenem Bereich des Heizleiterfeldes verzichtet werden muss, in welchem auch die Auskoppeleinrichtung untergebracht ist.

Dabei ergibt sich als weiterer Vorteil, dass im Gegensatz zum gattungsbildenden Stand der Technik nicht ein separater mit einem Heizleiter verbundener Auskoppeldraht vorgesehen sein muss, worüber also Platz benötigt wird, der nicht der Aufheizung der Scheibe dient, so dass ein vom Grundsatz her beliebiger Heizleiter des Heizleiterfeldes zur Herstellung einer kapazitiven Auskopplung verwendet werden kann.

Hier kann vor allem der an sich bekannte Vorteil beibehalten werden, dass sowohl das LMK-Signal als auch das UKW-Signal über dieses gemeinsame kapazitive Auskoppelglied ausgekoppelt wird, wodurch eine nicht zu vernachlässigende Gesamtvereinfachung der Antennenanordnung weiterhin realisiert werden kann.

Das erfindungsgemäße Prinzip lässt sich besonders günstig und wirksam dadurch verbessern, dass ferner aus dem Stand der Technik an sich bekannte sogenannte "Crossing Lines" verwendet werden, also Antennenleiter, die senkrecht zu den Heizleitern verlaufend vorgesehen sind und mit den Heizleitern galvanisch verbunden sind. Diese auf den Äquipotentialpunkten verlaufende zusätzlich vorgesehene Antennenleiter sorgen dafür, dass am Antennenanschlusspunkt insbesondere für die UKW-Frequenzen eine resonante Struktur entsteht.

Gleichzeitig kann auf die notwendigen Filterelemente für den LMK-Rundfunk verzichtet werden oder die Filterelemente können mit deutlich weniger Aufwand als bei bisherigen Systemen aufgebaut werden. Damit kann auf eine gesonderte Untersuchung der auftretenden mechanischen Belastung dieser Baugruppe verzichtet und die Qualität des Systems über die Fahrzeuglebensdauer bei unaufwändigen Filterbaugruppen gewährleistet werden. Das Grundrauschen der Antenne für den LMK-Rundfunkempfang lässt sich bei Beibehaltung von Filterelementen für den LMK-Bereich deutlich vermindern.

Die Leitungsstruktur wird durch gängige Verfahren auf eine Fensterscheibe aufgebracht, wobei es im Sinne der Erfindung unerheblich ist, ob es sich um ein Scheibensicherheitsglas oder Verbundssicherheitsglas handelt. Besagte Fensterscheibe ist durch einen metallischen Rahmen umgeben und meist als Heckscheibe eines Kraftfahrzeuges ausgeführt. Die beschriebene Anordnung kann jedoch auch auf jede andere Scheibe übertragen werden z. B. bei Schiffen.

Der besondere Vorteil der Erfindung liegt darin, dass entweder keine besonderen Filterelemente für die Entkopplung der LMK-Antennenfunktion von den Bordnetzstörungen in Form einer stromkompensierten Ringkemdrossel (hochfrequenztechnisch hochohmiges Bauelement) notwendig sind oder sich das Grundrauschen bei LMK-Empfang deutlich verringern lässt, wenn Filterelemente für den LMK-Empfang beibehalten werden.

Es wird neben den zur Entfrostung dienenden Heizleitern lediglich ein Auskoppelelement vorzugsweise ein zusätzlicher Leiter oder eine zusätzliche Leiterschleife so insbesondere zwischen zwei parallel geführten Heizleitern, in der Regel zwischen den oberen beiden, weil so die technische Performance des Empfangssystems optimal ist, eingefügt, dass keine galvanische Verbindung zwischen diesem Leiter und dem Heizfeld existiert.

Aufgrund der nicht galvanischen Verbindung haben Bordnetzstörungen einen geringen Einfluss auf das Grundrauschen der Antenne. Die kapazitive Kopplung zwischen Heizfeld und zusätzlichem Leiter ist für LMK-Frequenzen so gering, dass Bordnetzstörungen im Heizstrom nicht oder nur gering übersprechen. Die kapazitive Kopplung für UKW- und TV-Frequenzen ist allerdings ausreichend hoch, so dass die Antennensignale mit der gesamten Heizleiterstruktur empfangen werden. Hier sind Filterelemente notwendig. Die Antennenfunktion ist aufgrund der hohen kapazitiven Kopplung vergleichbar mit einer Anordnung, bei der der Antennenanschlusspunkt galvanisch mit dem Heizfeld verbunden ist. Außerdem ist die gesamte Scheibe beheizbar, da keine Strukturen außerhalb des Heizleiterfeldes notwendig sind.

Ein weiterer Vorteil der erfindungsgemäßen Ausgestaltung liegt in der kostengünstigen Fertigung. Gegenüber anderen Ausführungsformen braucht nur eine einzige Scheibe ausgebildet werden. Ein weiterer Vorteil ist der integrierte und damit einfache Aufbau von passiven oder aktiven Schaltungsteilen, die für die unterschiedlichen Frequenzbänder zwar getrennte Signalpfade vorsehen, aber in einem einzigen Gehäuse angeordnet werden können. Hieraus resultiert neben einem Minimum an mechanischen Komponenten auch eine minimale Verkabelung.

### Zeichnungen

Anhand der Zeichnungen werden Ausführungsbeispiele der Erfindung erläutert. Es zeigen
- Figur 1:: ein integriertes Antennensystem für LMK-, UKW- und gegebenenfalls TV-Empfang nach der Erfindung,
- Figur 2:: ein weiteres Ausführungsbeispiel mit einer weiteren UKW-/ TV-Antennensignalauskopplung,
- Figur 3:: einen Vergleich des Empfangspegels im LMK-Frequenzbereich.

### Beschreibung von Ausführungsbeispielen

Figur 1 zeigt eine Scheibenantenne bestehend aus parallel zueinander angeordneten Heizleitern 3, die jeweils an ihren linken und rechten Enden in eine Sammelschiene 4 münden. Das so gebildete Heizleiterfeld wird jeweils über eine FM-/TV-Drossel 5 in den Zuleitungen mit Heizstrom versorgt (Ub-Heizung). Je nach Akzeptanz des Grundrauschens ist in den Zuleitungen für den Heizstrom ein AM-Sperrkreis 13 mit mehr oder weniger aufwändigem Filteraufwand vorgesehen oder nicht. Der Antennenanschlusspunkt 1 für UKW-/TV-und LMK-Signale ist galvanisch mit einem Auskoppelelement 6 im Heizleiterfeld aber nicht mit dem Heizleiterfeld verbunden. Das Auskoppelelement 6 kann als geradliniger Leiter, als offene Leiterschleife wie in Figur 1 dargestellt, oder als geschlossene Leiterschleife oder aus Kombinationen letzterer Elemente ausgeführt sein. Eine möglichst lange Struktur ist vorteilhaft. Das Auskoppelelement 6 ist insbesondere zwischen zwei benachbarten Heizleitern 3 angeordnet und verläuft parallel (Schenkel der offenen Leiterschleife) zur ganzen Länge zweier Heizleiter 3. Der Abstand des Auskoppelelements 6 bzw. dessen Leiterstücke parallel zu den Heizleitern 3 sollte so gering wie möglich sein, damit eine kapazitive Kopplung für UKW-/TV-Frequenzen sichergestellt ist. Der Massepunkt 9 für den Anschluss der aktiven Antennenbaugruppe 7 befindet sich vorteilhaft in unmittelbarer Nähe des Antennenanschlusspunkts 1 in der rechten oberen Ecke des Heizleiterfeldes an dem die Fensterscheibe umgebenden metallischen Rahmen 8 (gestrichelt dargestellt).

Die Heizleiterstruktur der Scheibe wird so ausgebildet, z. B. durch zusätzliche vertikale Crossing Lines 10, die an jeder Kreuzungsstelle galvanisch mit den parallelen Heizleitern 3 verbunden sind und sich auf den durch die Spannungsverteilung ausbildenden Äquipotentialpunkten befinden, dass am Antennenanschlusspunkt 1 für UKW-Frequenzen eine resonante Struktur entsteht.

In der Elektronikbaugruppe 7 werden die ausgekoppelten Antennensignale getrennt verstärkt (AM, FM, TV 1) und gegebenenfalls gefiltert und dem TV-Tuner 11 bzw. Radio 12 zugeführt.

Figur 2 zeigt ein weiteren Ausführungsbeispiel, bei dem eine weitere UKW-/TV-Antennensignalauskopplung aus dem galvanisch mit dem Heizfeld auf der gegenüberliegenden Seite verbundenen Antennenanschlusspunkt 2 und einem dicht benachbarten Masseanschluss gebildet wird. Hiermit ist dann ein Zweiantennensystem gebildet. Es können an anderer Stelle auch noch weitere Antennen in gleicher Weise aus dem Heizfeld gebildet werden, z. B. noch zwei zusätzliche, um ein Vierantennensystem zu generieren. Es kann damit ein weiterer FM-oder TV-Bereich überstrichen werden, ein zweiter UKW-Empfänger betrieben werden oder aber ein Diversity-Effekt durch unterschiedliche Empfangssignale an den beiden Antennenanschlusspunkten 1 und 2 ausgenutzt werden, wie er z. B. unter ungünstigen Empfangsbedingungen im Mobileinsatz zustande kommen kann.

Ein weiterer Vorteil der Erfindung wird an dieser Stelle deutlich : Beim LMK-Empfang kommt es entscheidend auf die Kapazität des Antennenleiters gegenüber der Fahrzeugmasse an. Bei dem System nach dem Stand der Technik wird bei dem Zweiantennen-System durch den Anschluss einer zweiten elektronischen Baugruppe mit einer gewissen Eingangskapazität die Gesamtkapazität der Anordnung bezogen auf den Antennenanschluss 1 erhöht. Mit anderen Worten wird ein Teil des empfangenen LMK-Signals über die zweite Baugruppe gegen Masse abgeleitet und verschlechtert damit den gesamten Empfang. Dieser Umstand wird bei der erfindungsgemäßen Antennenanordnung verhindert.

Messungen zeigen, dass der Empfang von LMK-Signalen mit der erfindungsgemäßen Anordnung gemäß Figur 1 vergleichbar ist mit einem System, bei dem der Antennenanschlusspunkt galvanisch mit dem Heizfeld an der oberen äußeren Ecke verbunden ist. Dabei stellt es sich ebenfalls heraus, dass eine offene Leiterschleife wie in Figur 1 dargestellt die besten Ergebnisse erzielt. Der Empfangspegel ist zwar geringfügig geringer, dafür wird aber ein geringeres Grundrauschen von dem Heizstrom erzeugt.

Die Empfangsperformance für UKW-/TV-Empfang ist vergleichbar mit bekannten Anordnungen.

## Patentansprüche

1. Fahrzeugscheibenantenne mit folgenden Merkmalen
- mit einem Heizleiterfeld, welches zumindest für den UKW- und LMK-Empfang vorgesehen ist,
- das Heizleiterfeld umfasst mehrere Heizleiter (3), worüber eine vollständige Beheizung der gesamten Scheibe in dem nicht durch den Schwarzdruck bedeckten Bereich erzielbar ist,
- mit mindestens einem Auskoppelelement (6), welches zumindest für den gemeinsamen LMK- und UKW-Empfang vorgesehen ist,
- das Auskoppelelement (6) ist hochfrequenzmäßig jedoch nicht galvanisch an das Heizleiterfeld angeschlossen,
- das Auskoppelelement (6) ist als geradliniger Leiter und/oder als offene Leiterschleife und/oder als geschlossene Leiterschleife ausgebildet,
- das Auskoppelelement (6) ist benachbart zum Heizleiterfeld unter Erzeugung einer kapazitiven Kopplung für UKW-Frequenzen mit dem Heizleiter angeordnet,
**gekennzeichnet durch** die folgenden weiteren Merkmale
- das Auskoppelelement (6) ist benachbart zu einem Heizleiter (3) unter Erzeugung einer kapazitiven Kopplung zumindest für die UKW-Frequenz angeordnet,
- das Auskoppelelement (6) ist dabei ferner im Heizleiterfeld zwischen zwei benachbarten Heizleitern (3) angeordnet, und
- im Heizleiterfeld sind senkrecht zu den Heizleitern (3) verlaufend Antennenleiter (10) angeordnet, die mit den Heizleitern (3) galvanisch verbunden sind.

2. Fahrzeugscheibenantenne nach Anspruch 1, **dadurch gekennzeichnet, dass** das Auskoppelelement (6) zusätzlich für den UKW-und gegebenenfalls für den TV- Empfang vorgesehen ist.

3. Fahrzeugscheibenantenne nach Anspruch 2, **dadurch gekennzeichnet, dass** im Heizkreis eine FM-/TV-Drossel (5) vorgesehen ist.

4. Scheibenantenne nach Anspruch 1 bis 3, **dadurch gekennzeichnet, dass** die Antennenleiter (10) bezüglich ihrer Länge und/oder Lage derart ausgebildet sind, dass sich ein resonanzartiges Verhalten der Antenne am Anschlussende (1) des Auskoppelelements (6) im UKW-Bereich einstellt.

5. Fahrzeugscheibenantenne nach einem der Ansprüche 1 bis 4, **dadurch gekennzeichnet, dass** sich der Massepunkt (9) für die Auskopplung der LMK-bzw. UKW-/TV-Antennensignale in der Nähe des Anschlussendes (1) des Auskoppelelements (6) befindet.

6. Fahrzeugscheibenantenne nach einem der Ansprüche 1 bis 5, **dadurch gekennzeichnet, dass** mindestens eine weitere UKW-/TV-Antennensignalauskopplung vorgesehen ist, die insbesondere galvanisch mit dem Heizleiterfeld vorzugsweise mit jener Sammelschiene (4) verbunden ist, die entfernt vom Anschlussende (1) des Auskoppelelements (6) gelegen ist.

## Claims

1. Vehicle window antenna comprising the following features:
- a heat conductor field which is intended at least for VHF reception and LF, MF and HF reception,
- the heat conductor field comprises a plurality of heat conductors (3), by means of which the entire window in the region not covered by the black print can be completely heated,
- at least one decoupling element (6) which is intended at least for LF, MF and HF reception and VHF reception,
- the decoupling element (6) has a high-frequency yet non-galvanic connection to the heat conductor field,
- the decoupling element (6) is designed as a linear conductor and/or as an open conductor loop and/or as a closed conductor loop,
- the decoupling element (6) is arranged next to the heat conductor field so as to produce a capacitive coupling, for very high frequencies, to the heat conductor,
**characterised by** the following additional features:
- the decoupling element (6) is arranged next to a heat conductor (3) such that a capacitive coupling is produced at least for the very high frequency,
- the decoupling element (6) is furthermore arranged, in this case, in the heat conductor field between two adjacent heat conductors (3), and
- antenna conductors (10) are arranged in the heat conductor field so as to extend perpendicularly to the heat conductors (3) and are galvanically connected to the heat conductors (3).

2. Vehicle window antenna according to claim 1, **characterised in that** the decoupling element (6) is also intended for VHF reception and optionally for TV reception.

3. Vehicle window antenna according to claim 2, **characterised in that** an FM choke/TV choke (5) is provided in the heating circuit.

4. Window antenna according to claims 1 to 3, **characterised in that** the length and/or position of the antenna conductors (10) is designed such that resonance-like behaviour of the antenna occurs at the connection end (1) of the decoupling element (6) in the VHF range.

5. Vehicle window antenna according to any of claims 1 to 4, **characterised in that** the ground point (9) for decoupling the LF, MF and HF or VHF/TV antenna signals is arranged near to the connection end (1) of the decoupling element (6).

6. Vehicle window antenna according to any of claims 1 to 5, **characterised in that** at least one additional VHF/TV antenna signal decoupling means is provided, which is in particular galvanically connected to the heat conductor field, preferably to the busbar (4) which is remote from the connection end (1) of the decoupling element (6).

## Revendications

1. Antenne de vitrage pour véhicule automobile, comprenant les éléments techniques suivants
- un champ de conducteurs chauffants, qui est prévu au moins pour la réception en modulation de fréquence et en modulation d'amplitude,
- le champ de conducteurs chauffants comprend plusieurs conducteurs chauffants (3) au moyen desquels un chauffage complet de la totalité de la vitre peut être atteint dans la région couverte par l'impression,
- elle comprend au moins un élément de découplage, qui est prévu pour la réception commune en modulation de fréquence est en modulation d'amplitude,
- l'élément de découplage (4) n'est cependant pas raccordé sur le plan galvanique au champ de conducteurs chauffants vis-à-vis des hautes fréquences,
- l'élément de découplage (6) est réalisé comme un conducteur rectiligne et/ou comme une boucle conductrice ouverte et/ou comme une boucle conductrice fermée,
- l'élément de découplage (6) est agencé au voisinage du champ de conducteurs chauffants en générant un couplage capacitif pour la modulation de fréquence avec le conducteur chauffant,
**caractérisée par** les autres caractéristiques suivantes
- l'élément de découplage (6) est agencé au voisinage d'un conducteur chauffant (3) en générant un couplage capacitif au moins pour la modulation de fréquence,
- l'élément de découplage (6) et ici en outre agencé dans le champ de conducteurs chauffants entre deux conducteurs chauffants voisins (3). (3), et
- des conducteurs d'antenne (10) sont agencés dans le champ de conducteurs chauffants perpendiculairement aux conducteurs chauffants (3), lesdits conducteurs d'antenne étant reliés de manière galvanique avec les conducteurs chauffants (3).

2. Antenne de vitrage pour véhicule automobile selon la revendication 1, **caractérisée en ce que** l'élément de découplage (6) est prévue en supplément pour la réception en modulation fréquence et le cas échéant pour la réception de télévision.

3. Antenne de vitrage pour véhicule automobile selon la revendication 2, **caractérisée en ce qu'**une réactance pour modulation de fréquence/télévision (5) est prévue dans le circuit chauffant.

4. Antenne de vitrage selon la revendication 1 à 3, **caractérisée en ce que** les conducteurs d'antenne (10) sont réalisés, pour ce qui concerne leur longueur et/ou leur position, de telle façon qu'il s'établit un comportement de type résonance de l'antenne à l'extrémité de branchement (1) de l'élément de découplage (6) dans la plage de modulation de fréquence.

5. Antenne de vitrage pour véhicule automobile selon l'une des revendications 1 à 4, **caractérisée en ce que** le point de masse (9) pour le découplage des signaux d'antenne en modulation d'amplitude ou respectivement en modulation de fréquence/télévision se trouve au voisinage de l'extrémité de raccordement (1) de l'élément de découplage (6).

6. Antenne de vitrage pour véhicule automobile selon l'une des revendications 1 à 5, **caractérisée en ce qu'**il est prévu au moins un autre découplage de signaux d'antenne en modulation de fréquence/télévision, qui est relié en particulier par voie galvanique avec le champ de conducteurs chauffants, et de préférence avec un le rail collecteur (4) qui est disposé en éloignement de l'extrémité de raccordement (1) de l'élément de découplage (6).
